# EUROPÄISCHE PATENTANMELDUNG

(11) **EP 0 801 184 A2**
(43) Veröffentlichungstag der Anmeldung: **15.10.1997**
(21) Anmeldenummer: 97810197.0
(22) Anmeldetag: 07.04.1997
(51) Int. Cl.: E04D 13/10

(54) **Schneehalter**

(30) Priorität: 09.04.1996 CH 901/96
(71) Anmelder: Willa, Siegfried, 3904 Naters (CH)
(72) Erfinder: Willa, Siegfried, 3904 Naters (CH)
(74) Vertreter: BOVARD AG - Patentanwälte

(57) **Zusammenfassung**

Der Schneehalter (4) weist einen das Ende (1) des oberen Dachziegels (2) umgreifenden Haltebügel (3) auf. Der an der Stirnseite des oberen Ziegels (1) anliegende Teil (7) des Haltebügels weist eine Öffnung (9) auf. Durch diese Öffnung ist der bewegliche Teil (10) des Schneehalters geführt. Der bewegliche Teil (10) ist an seinem oberen über dem oberen Ziegel (2) liegenden Ende abgebogen, so dass dieser abgebogene Schneerückhalteteil (11) etwa senkrecht zum oberen Ziegel (2) verläuft. Der mittlere Teil (14) des beweglichen Teils (10) verläuft gerade und liegt an seinem dem Schneerückhalteteil (11) abgekehrten Ende (13, 15) auf dem unteren Ziegel (5) auf. Der Schneehalter kann verschiedenen Dachziegeldicken und auch -formen angepasst werden.

## Beschreibung

Die vorliegende Erfindung bezieht sich auf einen Schneehalter, insbesondere für Ziegeldächer, mit einem Haltebügel zum Umgreifen des unteren Endes eines Dachziegels, einem Schneerückhalteteil sowie einem Auflageteil.

Aus der EP-B1-0 377 407 ist ein Schneehalter vorbekannt, der für beliebige Dachziegeldicken und -formen verwendet werden kann. Dieser Schneehalter weist den Nachteil auf, dass er relativ kompliziert aufgebaut und deshalb teuer ist. Es ist die Aufgabe der vorliegenden Erfindung, einen Schneehalter zu schaffen, der sich für beliebige Dachziegeldicken und -formen eignet, der einfach aufgebaut und kostengünstig ist. Dies wird erfindungsgemäss dadurch erzielt, dass ein beweglicher Teil des Schneehalters durch eine Öffnung im Haltebügel geführt ist und der bewegliche Teil an einem Ende als Schneerückhalteteil nach unten abgebogen ist und am anderen Ende als Auflageteil dient.

Bei einer bevorzugten Ausführungsform ist der bewegliche Teil mit einer Verzahnung versehen, was eine bessere Halterung des beweglichen Teiles des Schneehalters im Haltebügel ermöglicht. Bei einer weiteren bevorzugten Ausführungsform ist am beweglichen Teil mindestens ein Widerhaken angeordnet, was ein eventuelles Ausgleiten des beweglichen Teiles durch die Öffnung im Haltebügel verhindert. Die bevorzugte Ausführungsform des Haltebügels verhindert ein Hochschieben des Haltebügels über den beweglichen Teil und damit ein Abheben des Ziegels.

Weitere bevorzugte Ausführungsbeispiele ergeben sich aus den abhängigen Ansprüchen.

Im folgenden werden anhand der beiliegenden Zeichnung Ausführungsbeispiele der Erfindung sowie deren Verwendung näher beschrieben. Es zeigen
Fig. 1 eine Seitenansicht eines ersten Ausführungsbeispiels des Schneehalters, montiert auf dem Dach,
Fig. 2 eine perspektivische Darstellung eines zweiten Ausführungsbeispiels in demontiertem Zustand,
Fig. 3 ein Detail der perspektivischen Darstellung gemäss Fig. 2, jedoch des ersten Ausführungsbeispiels,
Fig. 4 die Lage des Schneehalters bei drei verschiedenen Ziegeldicken in montiertem Zustand auf dem Dach.

In Fig. 1 ist das erste Ausführungsbeispiel des Schneehalters in Seitenansicht montiert auf dem Dach dargestellt. Am unteren Ende 1 des oberen Dachziegels 2 ist der Haltebügel 3 des Schneehalters 4 angebracht. Der Haltebügel 3 weist einen auf dem unteren Dachziegel 5 und unter dem Ende 1 des oberen Ziegels 2 liegenden ersten Teil 6 auf. Mit dem Teil 6 ist schräg dazu ein zweiter Teil 7 verbunden. Mit dem Teil 6 ist ein rechtwinklig zu diesem umgebogener dritter Teil 8 (Halteteil) verbunden. Die Teile 6, 8 des Haltebügels 3 umgreifen das Ende 1 des oberen Ziegels 2. Der Teil 7 ist an seinem oberen Ende spitzwinklig nach unten in den vierten Teil 25 abgebogen. Dieser Auflaufbügelteil 25 verhindert ein Hochschieben des Haltebügels 3 über den beweglichen Teil 10 und eine Fehlstellung des Bügels, wodurch ein Abheben des Ziegels 2 ausgeschlossen wird. Der Bügelteil 25 ist etwa in Richtung auf den Halteteil 8 umgebogen. Im Teil 7 ist eine Öffnung 9 vorgesehen, durch welche der bewegliche Teil 10 des Schneehalters geführt ist. Der Teil 7 des Haltebügels 3 ist senkrecht zum beweglichen Teil 10 des Schneehalters angeordnet, so dass die Strecke a-b minimal wird. Der bewegliche Teil 10 ist an seinem oberen über dem oberen Ziegel 2 liegenden Ende abgebogen, so dass dieser abgebogene Schneerückhalteteil 11 etwa senkrecht zum oberen Ziegel 2 verläuft. Der abgebogene Schneerückhalteteil 11 ist noch einmal in einem spitzen Winkel zu einem Ansatz 12 umgebogen. Der bewegliche Teil 10 des Schneehalters 4 liegt am Übergang vom umgebogenen Schneerückhalteteil 11 zum Ansatz 12 auf dem oberen Ziegel 2 auf. Am vom umgebogenen Schneerückhalteteil 11 entfernten Ende weist der bewegliche Teil 10 einen abgewinkelten Endteil 13 auf. Der Mittelteil 14 des beweglichen Teils 10 verläuft vom umgebogenen Schneerückhalteteil 11 bis zum Endteil 13 gerade. Der Übergangsbereich 15 vom Mittelteil 14 zum Endteil 13 bildet die Auflage des Schneehalters auf dem unteren Ziegel 5. Im Bereich der Öffnung 9 im Haltebügel 3 ist der Mittelteil 14 beidseitig am Rand mit einer Verzahnung 16 versehen. Die Verzahnung 16 ermöglicht eine bessere Halterung des beweglichen Teils 10 des Schneehalters 4 im Haltebügel 3. Gegen ein eventuelles Ausgleiten des beweglichen Teiles 10 durch die Öffnung 9 ist auf dem Teil 10 ein Widerhaken 26 eingestanzt. Der Schneehalter 4 kann der jeweiligen Dachziegeldicke und Dachziegelform angepasst werden. Der bewegliche Teil 10 des Schneehalters 4 wird dachabwärts durch die Öffnung 9 im Haltebügel gestossen, bis dass der Schneehalter im unteren Bereich des Ziegels 2 mit Haltebügel 3 und Schneerückhalteteil 11 festsitzt. Der Übergangsbereich 15 des Mittelteils 14 liegt immer auf dem unteren Ziegel 5 auf. Die Schneelast wird so sowohl auf dem oberen Ziegel 2 als auch auf dem unteren Ziegel 5 abgestützt.

In Fig. 2 ist das zweite Ausführungsbeispiel des Schneehalters 17 perspektivisch dargestellt. Für gleiche Teile werden gleiche Bezugszeichen verwendet, wie beim ersten Ausführungsbeispiel. Das Profil des beweglichen Teils 10 des Schneehalters ist in seinem Mittelteil 14 und seinem Endstück W-förmig, ebenso die Öffnung 9 im senkrechten Teil des Haltebügels 3. Das Profil könnte auch anders ausgebildet sein, beispielsweise M- oder V-förmig. Der Mittelteil 14 ist mit keiner Verzahnung versehen. Der Mittelteil weist Seitenflanken 18 auf. Wie beim ersten Ausführungsbeispiel ist gegen ein eventuelles Ausgleiten des beweglichen Teiles 10 durch die Öffnung 9 auf einer Sicke 19 des Teiles 10 ein Widerhaken 26 eingestanzt. Der Widerhaken könnte auch auf einer oder beiden der Seitenflanken 18 angeordnet sein, oder auf der Sicke 19 und einer oder beiden der Seitenflanken 18.

Fig. 3 zeigt in perspektivischer Darstellung einen Teil des beweglichen Teils 10 des ersten Ausführungsbeispieles mit den Verzahnungen 16 auf den Seitenflanken 18 des Profils des mittleren Teils 14. Im mittleren Teil weist das Profil ebenfalls eine Sicke 19 auf. Das Profil entspricht demjenigen gemäss Fig. 2. Die Verzahnung 16 könnte auch auf der Sicke 19 angebracht sein.

Fig. 4 zeigt in Seitenansicht den auf einer Dachlatte aufgesetzten unteren Ziegel 5 und drei auf diesen aufgesetzte obere Ziegel 2, 20 und 21, verschiedener Dicke. Der Haltebügel 3 eignet sich zum Umfassen aller unteren Teile 1 der drei Ziegel 3, 20 und 21. Die beweglichen Teile 10, 22 und 23 sind mit verschiedenen Bezugszeichen versehen, sind jedoch gleiche bewegliche Teile, die in Kombination mit dem Haltebügel 3 den Schneehalter bilden. Beim dünnsten Ziegel 20 befindet sich der Schneerückhalteteil 11 des Schneestops nahe beim Ziegelende. Der Ansatz 12 liegt flach auf den Ziegel auf. Je dicker der Ziegel ist, umso weiter entfernt sich der Schneerückhalteteil 11 vom Ziegelende. Die Auflagepunkte der Schneerückhalteteile 11 auf die Ziegeloberfläche bilden eine sogenannte Auflaufkurve 24. Die Übergangsbereiche 15 zwischen Mittelteil 14 und Endteil 13 liegen immer auf der Oberfläche des unteren Ziegels 5 auf.

Bei anderen Dachziegeln ist der untere Teil schmäler und kann auch vom Haltebügel 3 gehalten werden. Der erfindungsgemässe Schneehalter eignet sich für die verschiedensten Dachziegeldicken und -arten.

## Patentansprüche

1. Schneehalter, insbesondere für Ziegeldächer, mit einem Haltebügel (3) zum Umgreifen des unteren Endes (1) eines Dachziegels (2), einem Schneerückhalteteil (11) sowie einem Auflageteil (15), dadurch gekennzeichnet, dass ein beweglicher Teil (10) des Schneehalters (4) durch eine Öffnung (9) im Haltebügel (3) geführt ist und der bewegliche Teil (10) an einem Ende als Schneerückhalteteil (11) nach unten abgebogen ist und am anderen Ende als Auflageteil (15) dient.

2. Schneehalter nach Patentanspruch 1, dadurch gekennzeichnet, dass der Haltebügel (3) einen ersten Teil (6) zum Aufliegen unter dem Ende (1) eines oberen Ziegels (5), einen zum ersten Teil (6) schrägen zweiten Teil (7) mit einer Öffnung (9), einen zum ersten Teil (6) senkrechten dritten Teil (8) sowie einen oben am zweiten Teil (7) abgebogenen vierten Teil (25) aufweist.

3. Schneehalter nach Patentanspruch 2, dadurch gekennzeichnet, dass der vierte Teil (25) spitzwinklig vom zweiten Teil (7) etwa in Richtung auf den dritten Teil (8) abgebogen ist.

4. Schneehalter nach Patentanspruch 2 oder 3, dadurch gekennzeichnet, dass der Schneerückhalteteil (11) nach unten etwa parallel zum dritten Teil (8) des Haltebügels abgebogen ist.

5. Schneehalter nach Patentanspruch 1, dadurch gekennzeichnet, dass der Schneerückhalteteil (11) in einen Ansatz (12) umgebogen ist.

6. Schneehalter nach einem der vorangehenden Patentansprüche, dadurch gekennzeichnet, dass der bewegliche Teil (10) einen Mittelteil (14) und einen Endteil (13) umfasst.

7. Schneehalter nach Patentanspruch 6, dadurch gekennzeichnet, dass der Mittelteil (14) und der Endteil (13) ein abgewinkeltes Profil (18, 19) aufweisen.

8. Schneehalter nach Patentanspruch 7, dadurch gekennzeichnet, dass die Öffnung (9) im Haltebügel (3) dem Profil (18, 19) des Mittelteils (14) und des Endteils (13) entspricht.

9. Schneehalter nach einem der Patentansprüche 6 bis 8, dadurch gekennzeichnet, dass der Mittelteil (14) in den Endteil (13) abgebogen ist.

10. Schneehalter nach einem der vorangehenden Patentansprüche, dadurch gekennzeichnet, dass der bewegliche Teil (10) im mittleren Bereich eine Sicke (19) und in seinen Randbereichen Seitenflanken (18) umfasst.

11. Schneehalter nach einem der vorangehenden Patentansprüche, dadurch gekennzeichnet, dass der bewegliche Teil (10) mindestens teilweise in seinen Randbereichen (18) eine Verzahnung (16) umfasst.

12. Schneehalter nach einem der vorangehenden Patentansprüche, dadurch gekennzeichnet, dass der bewegliche Teil (10) mindestens teilweise in seinem mittleren Bereich (19) eine Verzahnung umfasst.

13. Schneehalter nach einem der vorangehenden Patentansprüche, dadurch gekennzeichnet, dass am beweglichen Teil (10) mindestens ein Widerhaken (26) angeordnet ist.

14. Schneehalter nach Patentanspruch 13, dadurch gekennzeichnet, dass der Widerhaken (26) im mittleren Bereich (19) und/oder in den Randbereichen ausgebildet ist.
